# EUROPÄISCHE PATENTSCHRIFT

(11) **EP 3 569 777 B1**
(45) Veröffentlichungstag und Bekanntmachung des Hinweises auf die Patenterteilung: **12.08.2020**
(21) Anmeldenummer: 18172684.5
(22) Anmeldetag: 16.05.2018
(51) Int. Cl.: E03C 1/324

(54) **SANITÄRES TRAGSYSTEM**
SANITARY SUPPORT SYSTEM
SYSTÈME DE SUPPORT SANITAIRE

(43) Veröffentlichungstag der Anmeldung: 20.11.2019
(73) Patentinhaber: Geberit International AG, 8645 Jona (CH)
(72) Erfinder: GROB, Stefan, 8645 Jona (CH); OBERHOLZER, Marco, 8733 Eschenbach (CH)
(74) Vertreter: Frischknecht, Harry Ralph

(56) Entgegenhaltungen:
- EP-A2- 0 978 597
- DE-C1- 3 800 840
- FR-A1- 2 942 817

## Beschreibung

### TECHNISCHES GEBIET

Die vorliegende Erfindung betrifft ein sanitäres Tragsystem für einen Sanitärartikel, insbesondere einen Waschtisch, nach Anspruch 1.

### STAND DER TECHNIK

Aus der EP 0 408 500 ist ein Tragsystem für einen Waschtisch bekannt geworden. Auch offenbart die EP 1 936 045 ein Tragsystem für einen Waschtisch. Die Tragsysteme bieten im Wesentlichen eine Befestigung für den Sanitärartikel. Der fluidische Anschluss erfolgt typischerweise durch einen unterhalb des Waschtisches und vor dem Tragsystem liegenden Siphon. Beispielhaft wird auf die Figur 1 der EP 1 963 045 verwiesen. Dies ist nachteilig, weil dem Benutzer der Raum unterhalb des Waschtisches nicht für einen Unterschrank oder ähnliches zur Verfügung steht.

Es ergeht also aus dem Stand der Technik der Nachteil, dass die Strukturen der bekannten Tragsysteme keine effiziente Ausnützung der Platzverhältnisse unterhalb des Waschtisches erlauben. Aufgrund der bekannten Strukturen ist dies auch nicht möglich, weil viele Teilbereiche durch das Montagegestell oder durch den Waschtisch selbst blockiert sind.

Aus der EP 0 978 597 ist eine Vorrichtung zur Befestigung eines Bauelementes bekannt geworden. Mehrere Träger werden dabei zu einem Tragsystem zusammengefasst.

### DARSTELLUNG DER ERFINDUNG

Ausgehend von diesem Stand der Technik liegt der Erfindung eine Aufgabe zugrunde, ein sanitäres Tragsystem anzugeben, welches die Nachteile des Standes der Technik überwindet. Insbesondere soll ein Tragsystem angegeben werden, welches eine verbesserte Nutzung des vorhanden Raums erlaubt.

Diese Aufgabe löst der Gegenstand von Anspruch 1. Demgemäss umfasst ein sanitäres Tragsystem für einen Sanitärartikel, insbesondere einen Waschtisch, zwei beabstandet zueinander liegende und feststehend montierbare Stützen, ein zwischen den beiden Stützen liegendes Gehäuse mit einem durch Seitenwände begrenzten Innenraum, eine Abflusseinheit, welche fest im besagten Innenraum anordbar bzw. angeordnet ist, und zwei Querträger mit jeweils mindestens einer Befestigungsstelle zur Aufnahme von Befestigungselementen zur Befestigung des Sanitärartikels an den beiden Querträgern. Jeder der Querträger steht in fester Verbindung mit jeweils einer der Stützen und ragt quer von der jeweiligen Stütze auf der dem Gehäuse gegenüberliegenden Seite von der Stütze ab.

Durch die Anordnung der beiden Querträger, welche seitlich von den beiden Stützen abragen, ergeht der Vorteil, dass der Sanitäratikel ausserhalb der Lage des Gehäuses abgestützt bzw. befestigt werden kann. Der Bereich zwischen den Stützen bleibt bezüglich der Abstützung des Sanitärartikels frei und das Gehäuse kann darin angeordnet werden. Das heisst, es gibt keine Kollisionen mit dem Gehäuse und der darin platzierten Abflusseinheit.

Vorzugsweise ist das Gehäuse derart zwischen den beiden Stützen angeordnet, dass sich das Gehäuse frontseitig nicht oder nur mit einigen Zentimetern über eine Ebene erstreckt, welche sich durch die Frontseite der beiden Stützen aufspannt.

Die Abflusseinheit kann mit dem Sanitärartikel fluidisch verbunden werden, derart, dass Wasser aus dem Sanitärartikel abfliessen kann.

Der Sanitärartikel steht vorzugsweise ausschliesslich mit den beiden Querträgern in mechanisch fester Verbindung. Das heisst, dass der Sanitärartikel nicht direkt mit den Stützen, sondern indirekt über die Querträger mit den Stützen in Verbindung steht. Über diese mechanisch feste Verbindung wird die Kraft in das Tragsystem eingeleitet.

Das Gehäuse ist entlang einer Einstellbewegung in seiner Höhenlage relativ zu den feststehenden Stützen verschiebbar und nach erfolgter Verschiebung an den feststehenden Stützen festsetzbar. Die Querträger stehen derart in Wirkverbindung mit dem

Gehäuse, dass bei einer Höheneinstellung des Gehäuses relativ zu den feststehenden Stützen die Querträger gemeinsam mit dem Gehäuse verschoben werden, so dass die relative Lage zwischen den Querträgern und dem Gehäuse mit der Abflusseinheit in jeder Höhenlage gleich ist. Das heisst, dass das Gehäuse und die Querträger aufgrund der Wirkverbindung miteinander verschoben werden. Hierdurch ergeht der Vorteil, dass mit einer Höheneinstellung das Gehäuse und die beiden Querträger gemeinsam miteinander verschoben werden können. Es kann somit ein Anschlussbild für den Sanitärartikel auf Seiten des Tragsystems geschaffen werden, welches unabhängig von der Höhen in sich immer gleich ist.

Das Gehäuse und die Querträger werden also bei der Einstellbewegung gemeinsam miteinander verschoben. Durch das gemeinsame Verschieben verändert sich die relative Lage zwischen Gehäuse und Querträger nicht, was den Vorteil hat, dass die Elemente, welche für den funktionalen Anschluss des Sanitärartikels an das Tragsystem vorgesehen sind, miteinander verschoben werden und der Sanitärartikel unabhängig von der Höhenlage von Gehäuse und Querträger immer an die gleiche Struktur angeschlossen werden kann.

Die Ausdrucksweise "Wirkverbindung" ist derart zu verstehen, dass die Verbindung die relative Lage bzw. die Position zwischen Gehäuse und den Querträgern festlegt. Es handelt sich dabei um eine Verbindung zwischen Gehäuse und Querträger, welche mindestens die Funktion der relativen Positionierung zwischen Gehäuse und Querträger hat.

Vorzugsweise ist die Wirkverbindung eine mechanische Verbindung zwischen dem Gehäuse und dem Querträger, welche eine Relativbewegung zwischen Gehäuse und Querträger mindestens in Richtung der Einstellbewegung verhindert.

Vorzugsweise weist das Gehäuse beidseitig, insbesondere auf der den Stützen zugewandter Seite, je ein Anschlussprofil auf. Das Anschlussprofil weist Befestigungsstellen zur Befestigung des Gehäuses an den Stützen auf. Weiter weist das Anschlussprofil Aufnahmeabschnitte zur Bereitstellung der besagten Wirkverbindung auf. Der Aufnahmeabschnitt ist vorzugsweise beabstandet zum Gehäuse angeordnet und liegt am freien Ende des Anschlussprofils.

Die Anschlussprofile sind dem Gehäuse vorzugsweise angeformt. Insbesondere bilden die Anschlussprofile einen integralen Bestandteil des Gehäuses. Die Anschlussprofile können aber auch durch eine Seitenwand des Gehäuses bereitgestellt werden. Die Anschlussprofile können auch anderweitig mit dem Gehäuse in Verbindung stehen.

In einer ersten Ausführungsform ist Wirkverbindung zwischen den Querträgern und den Anschlussprofilen des Gehäuses derart ausgebildet, dass zugleich die Last des zu befestigenden Sanitärartikels von den Querträgern über die Verbindung zwischen Querträger und Anschlussprofil sowie über die Verbindung zwischen Anschlussprofil und den Stützen in die Stützen eingeleitet wird. In dieser Variante wird durch die Verbindung zwischen Anschlussprofil und Querträger die Positionierung erreicht; und über die Verbindung zwischen Anschlussprofil und Querträger sowie die Verbindung zwischen Anschlussprofil und Stützen die Krafteinleitung von den Querträgern erreicht.

In einer zweiten Ausführungsform stellt die Wirkverbindung zwischen dem Gehäuse bzw. dem Anschlussprofil und dem Querträger lediglich die Verbindung zwischen Gehäuse und Querträger bereit, wobei mindestens ein zusätzliches Verbindungselement vorgesehen ist, mit welchem der Querträger zur Stütze befestigt wird. Das heisst, die Wirkverbindung dient hier im Wesentlichen der Positionierung vom Querträger zum Gehäuse während die Kraft über das zusätzliche Verbindungselement vom Querträger in die Stütze eingeleitet wird. Das zusätzliche Verbindungselement wird vorzugsweise durch eine Schraube bereitgestellt.

In beiden Ausführungsformen kann die Wirkverbindung durch mindestens eine Steckverbindung zwischen Gehäuse und Querträger bereitgestellt werden. Beispielsweise kann die Steckverbindung durch eine Lasche und eine Nute, welche die Lasche aufnimmt, bereitgestellt werden. Alternativerweise kann die Wirkverbindung durch mindestens eine Schraube zwischen Gehäuse und Querträger bereitgestellt werden. Die Schraube greift vorzugsweise in ein Gewinde am Gehäuse oder Querträger ein; oder steht mit einer Mutter in Verbindung. In einer weiteren Alternative wird die Steckverbindung mit der Schraubverbindung kombiniert.

Vorzugsweise weisen die Querträger den Querschnitt eines sich entlang einer Profilachse erstreckenden Profils auf, wobei das Profil vorzugsweise ein U-Profil oder ein Hohlkörperprofil mit rechteckigem Querschnitt ist. Endseitig können die Querträger anderweitig ausgebildet sein. Die Profilachse ist vorzugsweise rechtwinklig zur Mittelachse der Seitenstützen orientiert.

Vorzugsweise weisen die Querträger an ihren freien Enden gegenüber den Stützen einen Befestigungsabschnitt auf. Weiter umfasst das Tragsystem zwei weitere ortsfeste Stützenteile. Mit dem Befestigungsabschnitt sind die Querträger zu den weiteren ortsfesten Stützenteil montierbar oder verbindbar. Die Verbindung ist vorzugsweise eine mechanische feste Verbindung, über welche eine Gewichtskraft vom Querträger in das Stützenteil einleitbar ist. Besonders bevorzugt wird eine Schraubverbindung.

Vorzugsweise ist das Gehäuse umfangsseitig mit den Seitenwänden sowie rückseitig mit einer Rückwand verschlossen und frontseitig mit einer Zugangsöffnung offen ausgebildet. Der Innenraum ist durch die Zugangsöffnung zugänglich.

Frontseitig ist die Zugangsöffnung vorzugsweise durch eine Wartungstüre oder eine Wartungsklappe verschlossen, wobei bei offener Wartungstüre bzw. Wartungsklappe Zugang zum Innenraum geschaffen werden kann.

Vorzugsweise weist das Gehäuse einen unteren Gehäuseabschnitt und einen oberen Gehäuseabschnitt aufweist, wobei die beiden Gehäuseabschnitte miteinander verbunden sind, und wobei der untere Gehäuseabschnitt bezüglich seiner Breite quer zu den Stützen gesehen breiter ausgebildet ist als der obere Gehäuseabschnitt.

Vorzugsweise liegen die Querträger in Einbaulage oberhalb des unteren Gehäuseabschnittes. Besonders bevorzugt ist zudem der Sanitärartikel derart angeordnet, dass dieser ebenfalls oberhalb des unteren Gehäuseabschnittes liegt, so dass dieser untere Gehäuseabschnitt für Wartungsarbeiten gut zugänglich ist.

Vorzugsweise weisen die Stützen eine in Richtung der Mittelachse der Stützen verlaufende Nut auf, in welcher das Gehäuse verschiebbar gelagert ist.

Vorzugsweise umfasst das Tragsystem weiter eine Armaturenplatte mit mindestens einer Anschlussstelle für eine Auslaufarmatur, welche Anschlussstelle über mindestens eine Wasserleitung mit Wasser versorgt wird, wobei die Wasserleitung vorzugsweise in das Gehäuse einragt und im Gehäuse an die Wasserversorgung anschliessbar ist. Die Armaturenplatte liegt oberhalb des Gehäuses und den Querträgern. Weiter steht die Armaturenplatte mit den beiden Stützen in Verbindung. Die Armaturenplatte erstreckt sich, wie das Gehäuse auch, zwischen den beiden Stützen.

Ein sanitäres Anschlusssystem für einen Sanitärartikel, insbesondere einen Waschtisch, umfasst ein sanitäres Tragsystem nach obiger Beschreibung, eine Abflusseinheit, welche im Innenraum des besagten Gehäuses angeordnet ist sowie einen Sanitärartikel, insbesondere einen Waschtisch, welcher Sanitärartikel in fluidischer Verbindung mit der Abflusseinheit und in mechanischer Verbindung mit den Querträgern steht.

Vorzugsweise weist die Abflusseinheit einen Einlassstutzen, ein Sperrventil, ein Siphon und einen Auslassstutzen auf, wobei der Einlassstutzen durch die Zugangsöffnung aus dem Innenraum des Gehäuses aus dem Gehäuse herausragt, und wobei der Auslassstutzen vorzugsweise durch eine der genannten Seitenwände aus dem Innenraum des Gehäuses aus dem Gehäuse herausragt.

Vorzugsweise weist der Siphon und das Sperrventil je eine mit einem Deckel verschlossene Zugangsöffnung auf, welche Zugangsöffnungen allesamt unterhalb des Waschtisches liegen. Vorzugsweise liegen die Elemente oder Teilbereiche mit der Zugangsöffnung im unteren Gehäuseabschnitt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Explosionsansicht einer ersten Ausführungsform eines erfindungsgemässen Tragsystems;
- Fig. 2: eine perspektivische Ansicht des Tragsystems nach Figur 1 auf einer ersten Höhenlage;
- Fig. 3: eine perspektivische Ansicht des Tragsystems nach Figur 1 auf einer zweiten Höhenlage;
- Fig. 4: eine perspektivische Detailansicht eines Gehäuses mit Querträgern für den Einsatz im Tragsystem nach den Figuren 1 bis 3;
- Fig. 5: eine perspektivische Explosionsansicht einer zweiten Ausführungsform eines erfindungsgemässen Tragsystems;
- Fig. 6: eine weitere perspektivische Explosionsansicht der zweiten Ausführungsform nach Figur 5; und
- Fig. 7: eine perspektivische Ansicht der zweiten Ausführungsform nach der Figur 5 und 6.

### BESCHREIBUNG BEVORZUGTER AUSFÜHRUNGSFORMEN

In den Figuren 1 bis 4 wird eine erste Ausführungsform eines sanitären Tragsystems 1 für einen Sanitärartikel gezeigt. In den Figuren 5 bis 7 wird eine zweite Ausführungsform eines Tragsystems 1 für einen Sanitärartikel gezeigt. Gleiche Teile sind mit gleichen Bezugszeichen versehen und es wird in der Folge auf beide Ausführungsformen Bezug genommen.

Das sanitäre Tragsystem 1 dient gemäss beiden Ausführungsformen zur Lagerung eines Sanitärartikels. Der Sanitärartikel ist vorzugsweise ein Waschtisch. Dabei ist das sanitäre Tragsystem 1 vorzugsweise hinter einer Vorwand in einem Badezimmer montiert.

Das sanitäre Tragsystem 1 umfasst zwei beabstandet zueinander liegende und feststehend montierbare Stützen 2. Vorzugsweise sind die Stützen Fussstützen, die auf einem Fussboden aufstehen. Es kann sich aber auch um Stützen handeln, die an einer Wand montiert sind. Weiter umfasst das sanitäre Tragsystem 1 ein zwischen den beiden Stützen 2 liegendes Gehäuse 3 mit einem durch Seitenwände 4 begrenzten Innenraum 5. Im Innenraum 5 des Gehäuses 3 ist eine Abflusseinheit 6 angeordnet. Der Innenraum 5 dient also der Aufnahme der Abflusseinheit 6. Die Abflusseinheit 6 wird in fluidischen Kontakt mit dem Sanitärartikel gebracht und dient der Wegführung von Wasser vom Sanitärartikel. Weiter umfasst das sanitäre Tragsystem 1 zwei seitlich und im Wesentlichen quer von den Stützen 2 abragende Querträger 7. Die Querträger 7 weisen jeweils mindestens eine Befestigungsstelle 8 zur Aufnahme von Befestigungselementen zur Befestigung des Sanitärartikels auf. Das heisst, über die Befestigungsstellen 8 kann der Sanitärartikel mit den Querträgern 7 verbunden werden. Die Befestigungsstellen 8 sind vorzugsweise Gewindeöffnungen, in welche dann ein Befestigungselement in der Gestalt einer Gewindestange oder einer Schraube eingreifen kann. In der gezeigten Ausführungsform sind pro Querträger 7 jeweils zwei Befestigungsstellen 8 angeordnet. Es können aber auch vier oder mehr Befestigungsstellen 8 angeordnet werden. Die Befestigungsstellen 8 sind hier bezüglich des Querträgers 7 diagonal versetzt voneinander angeordnet.

In den Figuren 2 und 3 wird gezeigt, dass das Gehäuse 3 entlang einer Einstellbewegung E in seiner Höhenlage relativ zu den feststehenden Stützen 2 verschiebbar ist. Hierdurch kann das Gehäuse 3 auf verschiedenen Höhenlagen liegen. In der Figur 2 liegt das Gehäuse 3 höher als in der Figur 3. Die Höhenlage wird im Wesentlichen durch die gewünschte Höhe des Sanitärartikels vorgegeben. Nach erfolgter Einstellbewegung ist das Gehäuse 3 an den feststehenden Stützen 2 festsetzbar. Das heisst, das Gehäuse 3 wird mit den feststehenden Stützen 2 mechanisch fest verbunden, so dass sich das Gehäuse 3 nicht weiter verschieben kann. Gleichermassen sind die Querträger 7 an den Stützen 2 festsetzbar.

Die Querträger 7 stehen in Wirkverbindung mit dem Gehäuse 3. Die Wirkverbindung zwischen Querträger 7 und Gehäuse 3 ist dabei derart, dass bei einer Einstellung der Höhenlage des Gehäuses 3 die Querträger 7 gemeinsam mit dem Gehäuse 3 verschoben werden. Hierdurch wird die relative Lage zwischen dem Querträger 7 und dem Gehäuse 3 mit der Abflusseinheit 6 in jeder Höhenlage gleich sein. Das Gehäuse 3 und die Querträger 7 werden als eine Einheit bei der Einstellung der Höhenlage des Gehäuses 3 entlang der Einstellbewegung E verschoben. Hierdurch bleibt die relative Lage des Gehäuses 3 mit der Abflusseinheit 6 und der Querträger 7 immer gleich, was den Vorteil hat, dass die Anschlussstruktur für den Sanitärartikel auf Seiten des Tragsystems 1 bei jeder Höhenlage gleich ist. Die Anschlussstruktur muss also auf Seiten des Tragsystems 1 nicht angepasst werden.

In beiden Ausführungsformen ist die Wirkverbindung zwischen dem Querträger 7 und dem Gehäuse 3 eine mechanische Verbindung. Die Wirkverbindung kann unterschiedlich ausgebildet sein. Die mechanische Verbindung bzw. die Wirkverbindung ist mindestens derart ausgebildet, dass eine Relativbewegung zwischen Gehäuse 3 und Querträger 7 mindestens in Richtung der Einstellbewegung E verhindert wird. Das heisst, die Wirkverbindung stellt die Lage zwischen Gehäuse 3 und Querträger 7 in Richtung der Einstellbewegung sicher.

In der ersten Ausführungsform, welche in der Figur 4 bzw. den Figuren 1 bis 3 gezeigt wird, ist die Wirkverbindung eine feste mechanische Verbindung, bei der das Gehäuse 3 über ein Anschlussprofil 11 mit den Querträgern 7 verbunden wird. Hierfür sind entsprechende Schrauben 9 vorgesehen. Pro Querträger 7 sind hier zwei Schrauben 9 vorgesehen. Mit den Schrauben 9 werden die Querträger 7 über das Anschlussprofil 11 mit dem Gehäuse 3 entsprechend verbunden. Das Anschlussprofil 11 selbst steht über Befestigungsstellen 12 mit der Stütze 2 in Verbindung. Die Befestigungsstelle 12 ist eine Schraubverbindung. Die Kraft vom Sanitärartikel wird hier über das Anschlussprofil 11 in die Stütze 2 eingeleitet.

In der zweiten Ausführungsform, welche in den Figuren 5 bis 7 gezeigt wird, ist für die Wirkverbindung eine Steckverbindung 10 vorgesehen. Für die Steckverbindung 10 weist das Gehäuse 3 eine Lasche 27 auf. Demgegenüber weist der Querträger 7 eine Nute 28 auf, in welcher die Lasche 27 eingreift. Über die Verbindung zwischen Nut und Lasche wird die Positionierung bzw. die Wirkverbindung zwischen Gehäuse 3 und Querträger 7 bereitgestellt. Der Querträger 2 steht hier mit einem zusätzlichen Verbindungsmittel 14 mit der Stütze 2 in Verbindung.

Die Wirkverbindung zwischen dem Gehäuse 3 und dem Querträger 7 hat bei beiden Ausführungsformen im Wesentlichen die Funktion, dass die Position zwischen Gehäuse 3 und Querträger 7 festgelegt wird. Es ist nicht zwingend nötig, dass über diese Wirkverbindung auch eine entsprechende Gewichtskraft, die vom Sanitärartikel her in die Stützen einzuleiten ist, übertragen werden kann. Dies wäre aber denkbar.

In beiden gezeigten Ausführungsformen weist das Gehäuse 3, wie oben im Zusammenhang mit der ersten Ausführungsform bereits erwähnt, zwei seitlich am Gehäuse 3 angeordnete Anschlussprofile 11 auf. Die Anschlussprofile 11 bilden dabei vorzugsweise einen integralen Bestandteil des Gehäuses 3 und erstrecken sich, in Einbaulage gesehen, vom Gehäuse 3 nach oben hin weg. Beispielsweise ist das Anschlussprofil 11 an den Seitenwänden 4 am Gehäuse 3 angeschweisst oder fest verschraubt. Das Anschlussprofil 11 könnte aber auch durch eine dem Stützenteil 2 zugewandte Seitenwand 4 bereitgestellt werden. An den oberen Enden des Anschlussprofils 11 sind dann die Querträger 7 entsprechend befestigt. Das heisst, die Querträger 7 liegen mit einem Abstand zu den wesentlichen Gehäuseteilen. Jedes Anschlussprofil 11 weist Befestigungsstellen 12 zur Befestigung des Gehäuses 3 an den Stützen 2 auf. Darüber hinaus weist jedes der Anschlussprofile 11 Aufnahmeabschnitte 13 auf, welche der Bereitstellung der besagten Wirkverbindung dienen. Die Aufnahmeabschnitte 13 nehmen in der ersten Ausführungsform die Schrauben 9 auf und werden in der zweiten Ausführungsform durch die Lasche 27 bzw. die Nute 28 bereitgestellt. Die Aufnahmeabschnitte 13 liegen am freien Ende der Anschlussprofile 11.

Im Bereich der Verbindungsstelle zwischen Querträger 7 und Anschlussprofil 11 weist der Querträger 7 einen Absatz 31 auf. Der Absatz 31 und das Anschlussprofil 11 definieren einen Aufnahmeraum 32, in welchem die Stütze 2 liegt.

Die Querträger 7 weisen den Querschnitt eines sich entlang einer Profilachse P erstreckenden Profils auf. Das Profil ist in der gezeigten Ausführungsform ein Hohlkörperprofil mit einem rechteckigen Querschnitt. Es können aber auch andere Profile eingesetzt werden. Die Ausbildung eines Profils ist dabei vorteilhaft, weil entsprechende Kräfte von dem Sanitärartikel übernommen werden können.

Die Querträger 7 weisen in beiden gezeigten Ausführungsformen an ihren freien Enden 15 gegenüber der Stützen 2 einen Befestigungsabschnitt 16 auf. Mit dem Befestigungsabschnitt 16 lassen sich die Querträger 7 im Bereich ihrer freien Enden 15 zu einem weiteren Stützenteil 17 montieren. Die Befestigungsabschnitte 16 sind in der Form von Schlitzen ausgebildet, welche in Richtung der Einstellbewegung E orientiert sind. Eine Schraube 29 ragt durch die Schlitze hindurch in ein Gewinde am weiteren Stützenteil 17. In beiden Ausführungsformen ist ein derartiges weiteres Stützenteil 17 vorhanden. Das weitere Stützenteil 17 wird dabei ebenfalls ortsfest in einem Raum befestigt. Die Querträger 7 sind also beidseitig befestigt, einerseits direkt oder indirekt mit der Stütze 2 und andererseits mit dem weiteren Stützenteil 17. Hierdurch kann die Lagerung verbessert werden.

Das Gehäuse 3 ist rückseitig mit einer Rückwand 18 verschlossen und frontseitig mit einer Zugangsöffnung 19 ausgebildet. Umfangsseitig weist das Gehäuse 3 die Seitenwand 4 auf. Die Zugangsöffnung 19 bildet dabei einen Zugang zum Innenraum 5. Die Zugangsöffnung 19 kann dabei vollständig offen sein oder sie kann mit einer Wartungstüre oder einer Wartungsklappe verschlossen sein. Die Zugangsöffnung 19 ist dabei möglichst gross gewählt, so dass ein einfacher Zugang zur Abflusseinheit 6 geschaffen werden kann. Durch diesen Zugang können entsprechende Wartungsarbeiten ausgeführt werden.

Das Gehäuse 3 weist in der gezeigten Ausführungsform einen unteren Gehäuseabschnitt 20 und einen oberen Gehäuseabschnitt 21 auf. Der untere Gehäuseabschnitt 20 ist dabei bezüglich seines Volumens grösser ausgebildet als der obere Gehäuseabschnitt 21. Es ist aber auch denkbar, dass nur ein einziger Gehäuseabschnitt vorhanden ist. Die beiden Gehäuseabschnitte 20, 21 sind miteinander verbunden, insbesondere ragt die Abflusseinheit 6 vom oberen Gehäuseabschnitt 21 in den unteren Gehäuseabschnitt 20. Bezüglich seiner Breite ist der untere Gehäuseabschnitt 20, quer zu den Stützen 2 gesehen, breiter ausgebildet als der obere Gehäuseabschnitt 21. Die Breite ist mit dem Bezugszeigen B eingezeichnet. Die beiden Querträger 7 sind in Einbaulage derart angeordnet, dass diese oberhalb des unteren Gehäuseabschnittes 20 liegen. Die Querträger liegen im Wesentlichen auf der Höhe des oberen Gehäuseabschnittes 21. Je nach Form des zu montierenden Sanitärartikels werden von vorne her gesehen im Wesentlichen die Querträger 7 und der obere Gehäuseabschnitt 21 vom Sanitärartikel überdeckt, nicht aber der untere Gehäuseabschnitt 20. Hierdurch kann sichergestellt werden, dass Zugang zum unteren Gehäuseabschnitt 21 geschaffen werden kann.

Die Stützen 2 weisen vorzugsweise in Richtung der Mittelachse M der Stützen 2 verlaufende Nuten 22 auf. In diesen Nuten 22 ist das Gehäuse 3 verschieblich gelagert.

Die Abflusseinheit 6 weist in der gezeigten Ausführungsform einen Einlassstutzen 23, ein Sperrventil 24, ein Siphon 25 und einen Auslassstutzen 26 auf. Der Einlassstutzen 23 ragt durch die Zugangsöffnung 19 aus dem Innenraum 5 des Gehäuses aus dem Gehäuse 3 heraus. Mit dem Einlassstutzen 23 kann der Abfluss des Sanitärartikels verbunden werden. Der Einlassstutzen 23 ragt dabei im Wesentlichen rechtwinklig oder mit einem kleinen Winkel winklig geneigt zu den Stützen 2 nach vorne hin. Das heisst, dass der Sanitärartikel ebenfalls von vorne in einer entsprechenden rechtwinklig oder in einem kleinen Winkel orientierten Bewegung zu den Stützen 2 montiert werden kann. Der Auslassstutzen 26 ragt hier durch eine der genannten Seitenwände 4 aus dem Innenraum 5 des Gehäuses 3 aus dem Gehäuse 3 heraus und wird mit einem Abwassernetz verbunden. Das Sperrventil 24 und der Siphon 25 weisen eine mit einem Deckel 30 verschlossene Zugangsöffnung auf. Über diese Zugangsöffnung kann Zugang zum Inneren der Abflusseinheit 6 geschaffen werden. Dies beispielsweise bei verstopftem Siphon 25 oder bei undichtem Sperrventil 24. Die Zugangsöffnungen mit den Deckeln 30 sind hier derart angeordnet, dass diese allesamt im unteren Gehäuseabschnitt 20 liegen, welcher idealerweise nicht vom Sanitärartikel überdeckt wird.

Bei beiden Ausführungsformen ist oberhalb des Gehäuses 2 eine optionale Armaturenplatte 34 angeordnet. Die Armaturenplatte 34 umfasst mindestens eine Anschlussstelle 37 für eine Auslaufarmatur, welche Anschlussstelle 37 über mindestens eine Wasserleitung mit Wasser versorgt wird. Die Wasserleitung kann ebenfalls in das Gehäuse 2 einragen und kann im Gehäuse 2 an die Wasserversorgung angeschlossen werden.

Weiter sind die beiden Stützen 2 über einen zusätzlichen Querträger 36 miteinander verbunden. Der Querträger 36 ist hier am freien oberen Ende der Stützen 2 angeordnet. Hierdurch wird die Stabilität des Tragsystems weiter erhöht. Auch sind die beiden zusätzlichen Stützenteil 17 mit einem optionalen Querträger 36 miteinander verbunden.

**BEZUGSZEICHENLISTE**

| | | | |
|---|---|---|---|
| 1 | Tragsystem | 24 | Sperrventil |
| 2 | Stützen | 25 | Siphon |
| 3 | Gehäuse | 26 | Auslassstutzen |
| 4 | Seitenwände | 27 | Lasche |
| 5 | Innenraum | 28 | Nute |
| 6 | Abflusseinheit | 29 | Schraube |
| 7 | Querträger | 30 | Deckel |
| 8 | Befestigungsstelle | 31 | Absatz |
| 9 | Schraube | 32 | Aufnahmeraum |
| 10 | Steckverbindung | 34 | Armaturenplatte |
| 11 | Anschlussprofil | 36 | Querträger |
| 12 | Befestigungsstellen | 37 | Anschlussstelle |
| 13 | Aufnahmeabschnitte | | |
| 14 | zusätzliches Verbindungsmittel | B | Breite |
| 15 | freie Enden | M | Mittelachse |
| 16 | Befestigungsabschnitt | E | Einstellbewegung |
| 17 | weiteres Stützenteil | P | Profilachse |
| 18 | Rückwand | | |
| 19 | Zugangsöffnung | | |
| 20 | unterer Gehäuseabschnitt | | |
| 21 | oberer Gehäuseabschnitt | | |
| 22 | Nut | | |
| 23 | Einlassstutzen | | |

## Patentansprüche

1. Sanitäres Tragsystem (1) für einen Sanitärartikel, insbesondere einen Waschtisch, umfassend
zwei beabstandet zueinander liegende und feststehend montierbare Stützen (2),
ein zwischen den beiden Stützen (2) liegendes Gehäuse (3) mit einem durch Seitenwände (4) begrenzten Innenraum (5),
eine Abflusseinheit (6), welche fest im besagten Innenraum (5) anordbar bzw. angeordnet ist, und
zwei Querträger (7) mit jeweils mindestens einer Befestigungsstelle (8) zur Aufnahme von Befestigungselementen zur Befestigung des Sanitärartikels an den beiden Querträgern (7), wobei jeder der Querträger (7) in fester Verbindung mit jeweils einer der Stützen (2) steht und quer von der jeweiligen Stütze (2) auf der dem Gehäuse (3) gegenüberliegenden Seite von der Stütze (2) abragt,
wobei das Gehäuse (3) entlang einer Einstellbewegung (E) in seiner Höhenlage relativ zu den feststehenden Stützen (2) verschiebbar ist und nach erfolgter Verschiebung an den feststehenden Stützen (2) festsetzbar ist, **dadurch gekennzeichnet, dass** die Querträger (7) mit dem Gehäuse (3) derart in Wirkverbindung stehen, dass bei einer Einstellung der Höhenlage des Gehäuses (3) relativ zu den feststehenden Stützen (2) die Querträger (7) gemeinsam mit dem Gehäuse (3) verschoben werden, so dass die relative Lage zwischen den Querträgern (7) und dem Gehäuse (3) mit der Abflusseinheit (6) in jeder Höhenlage gleich ist.

2. Sanitäres Tragsystem (1) nach Anspruch 1, **dadurch gekennzeichnet, dass** die Wirkverbindung eine mechanische Verbindung ist, welche eine Relativbewegung zwischen Gehäuse (3) und Querträger (7) mindestens in Richtung der Einstellbewegung (E) verhindert.

3. Sanitäres Tragsystem (1) nach einem der vorhergehenden Ansprüche, **dadurch gekennzeichnet, dass** das Gehäuse (3) beidseitig, insbesondere auf der den Stützen (2) zugewandter Seite, je ein Anschlussprofil (11) aufweist, welches Befestigungsstellen (12) zur Befestigung des Gehäuses (3) an den Stützen (2) aufweist, und welches Aufnahmeabschnitte (13) zur Bereitstellung der besagten Wirkverbindung zwischen den Querträgern (7) und dem Gehäuse (3) aufweist.

4. Sanitäres Tragsystem (1) nach Anspruch 3, **dadurch gekennzeichnet, dass** die Wirkverbindung zwischen den Querträgern (7) und den Anschlussprofilen (11) des Gehäuses (3) derart ausgebildet ist, dass zugleich die Last des zu befestigenden Sanitärartikels von den Querträgern (7) über die Verbindung zwischen Querträger (7) und Anschlussprofil (11) sowie über die Verbindung zwischen Anschlussprofil (11) und den Stützen (2) in die Stützen (2) eingeleitet wird.

5. Sanitäres Tragsystem nach Anspruch 3, **dadurch gekennzeichnet, dass** die Wirkverbindung zwischen dem Anschlussprofil (11) und dem Querträger (7) lediglich die Verbindung zwischen Gehäuse (3) und Querträger (7) bereitstellt; und dass mindestens ein zusätzliches Verbindungselement (14) vorgesehen ist, mit welchem der Querträger (7) zur Stütze (2) befestigt wird.

6. Sanitäres Tragsystem nach einem der vorhergehenden Ansprüche, **dadurch gekennzeichnet, dass** die Wirkverbindung durch mindestens eine Steckverbindung (10) zwischen Gehäuse (3) und Querträger (7) bereitgestellt wird; und/oder dass die Wirkverbindung vorzugsweise durch mindestens eine Schraube (9) zwischen Gehäuse (3) und Querträger (7) bereitgestellt wird.

7. Sanitäres Tragsystem (1) nach einem der vorhergehenden Ansprüche, **dadurch gekennzeichnet, dass** die Querträger (7) den Querschnitt eines sich entlang einer Profilachse (P) erstreckenden Profils aufweisen, wobei die Profilachse (P) vorzugsweise rechtwinklig zu den Stützen (2) orientiert ist; und/oder wobei das Profil vorzugsweise ein U-Profil oder ein Hohlkörperprofil mit rechteckigem Querschnitt ist.

8. Sanitäres Tragsystem (1) nach einem der vorhergehenden Ansprüche, **dadurch gekennzeichnet, dass** die Querträger (7) an ihren freien Enden (15) gegenüber der Stützen (2) einen Befestigungsabschnitt (16) aufweisen, und dass das Tragsystem (1) zwei weitere ortsfeste Stützenteile (17) umfasst, wobei die Querträger mit dem Befestigungsabschnitt (16) zum weiteren ortsfesten Stützenteil (17) montierbar sind.

9. Sanitäres Tragsystem (1) nach einem der vorhergehenden Ansprüche, **dadurch gekennzeichnet, dass** das Gehäuse (3) umfangsseitig mit den Seitenwänden (4) sowie rückseitig mit einer Rückwand (18) verschlossen ist und frontseitig mit einer Zugangsöffnung (19) offen ausgebildet ist, wobei der Innenraum (5) durch die Zugangsöffnung (19) zugänglich ist.

10. Sanitäres Tragsystem (1) nach einem der vorhergehenden Ansprüche, **dadurch gekennzeichnet, dass** das Gehäuse (3) einen unteren Gehäuseabschnitt (20) und einen oberen Gehäuseabschnitt (21) aufweist, wobei die beiden Gehäuseabschnitte (20, 21) miteinander verbunden sind, und wobei der untere Gehäuseabschnitt (20) bezüglich seiner Breite (B) quer zu den Stützen (2) gesehen breiter ausgebildet ist als der obere Gehäuseabschnitt (21).

11. Sanitäres Tragsystem (1) nach Anspruch 10, **dadurch gekennzeichnet, dass** die Querträger (7) in Einbaulage oberhalb des unteren Gehäuseabschnittes (20) liegen.

12. Sanitäres Tragsystem (1) nach einem der vorhergehenden Ansprüche, **dadurch gekennzeichnet, dass** die Stützen (2) in Richtung der Mittelachse (M) der Stützen (2) verlaufende Nut (22) aufweisen, in welcher das Gehäuse (3) verschiebbar gelagert ist.

13. Sanitäres Tragsystem (1) nach einem der vorhergehenden Ansprüche, **dadurch gekennzeichnet, dass** das Tragsystem (1) weiter eine Armaturenplatte (34) mit mindestens einer Anschlussstelle (37) für eine Auslaufarmatur umfasst, welche Anschlussstelle (37) über mindestens eine Wasserleitung mit Wasser versorgt wird, wobei die Wasserleitung vorzugsweise in das Gehäuse (2) einragt und im Gehäuse (2) an die Wasserversorgung anschliessbar ist.

14. Sanitäres Anschlusssystem umfassend ein sanitäres Tragsystem (1) nach einem der vorhergehenden Ansprüche mit im Innenraum des Gehäuses (3) angeordneter Abflusseinheit (6) sowie einen Sanitärartikel, insbesondere einen Waschtisch, welcher Sanitärartikel in fluidischer Verbindung mit der Abflusseinheit (6) und in mechanischer Verbindung mit den Querträgern (7) steht.

15. Sanitäres Anschlusssystem nach Anspruch 14, **dadurch gekennzeichnet, dass** die Abflusseinheit (6) einen Einlassstutzen (23), ein Sperrventil (24), ein Siphon (25) und einen Auslassstutzen (26) aufweist, wobei der Einlassstutzen (23) durch die Zugangsöffnung (19) aus dem Innenraum (5) des Gehäuses (3) aus dem Gehäuse (3) herausragt, und wobei der Auslassstutzen (26) vorzugsweise durch eine der genannten Seitenwände (4) aus dem Innenraum (5) des Gehäuses (3) aus dem Gehäuse (3) herausragt.

16. Sanitäres Anschlusssystem nach Anspruch 15, **dadurch gekennzeichnet, dass** der Siphon (25) und das Sperrventil (24) je eine mit einem Deckel (30) verschlossene Zugangsöffnung aufweist, welche Zugangsöffnungen allesamt unterhalb des Waschtisches liegen.

## Claims

1. Sanitary support system (1) for a sanitary fitting, in particular a washbasin, including
two supports (2) which are located spaced apart from one another and are mountable in a fixed manner,
a housing (3) which is located between the two supports (2) and has an interior cavity (5) which is delimited by side walls (4),
a drain unit (6) which is arrangeable or arranged fixedly in said interior cavity (5) and
two cross members (7) each with at least one fastening location (8) for receiving fastening elements for fastening the sanitary fitting to the two cross members (7), wherein each of the cross members (7) is fixedly connected to a respective one of the supports (2) and projects transversely from the respective support (2) on the side of the support (2) located opposite the housing (3).
wherein the housing (3) is displaceable relative to the fixed supports (2) in its vertical position along an adjustment movement (E) and is fixable to the fixed supports (2) following displacement,
**characterized in that**
the cross members (7) are operatively connected to the housing (3) in such a manner that when the vertical position of the housing (3) is adjusted relative to the fixed supports (2), the cross members (7) are displaced jointly with the housing (3) so that the relative position between the cross members (7) and the housing (3) with the drain unit (6) is identical in every vertical position.

2. Sanitary support system (1) according to Claim 1, **characterized in that** the operative connection is a mechanical connection which prevents a relative movement between housing (3) and cross member (7) at least in the direction of the adjustment movement (E).

3. Sanitary support system (1) according to either of the preceding claims, **characterized in that** the housing (3) comprises one connection profile (11) on each of two sides, in particular on the side facing the supports (2), which connection profile comprises fastening locations (12) for fastening the housing (3) to the supports (2), and which comprises receiving portions (13) for providing said operative connection between the cross members (7) and the housing (3).

4. Sanitary support system (1) according to Claim 3, **characterized in that** the operative connection between the cross members (7) and the connection profiles (11) of the housing (3) is configured in such a manner that the load of the sanitary fitting to be fastened is introduced into the supports (2) from the cross members (7) at the same time via the connection between cross member (7) and connection profile (11) and via the connection between connection profile (11) and the supports (2).

5. Sanitary support system according to Claim 3, **characterized in that** the operative connection between the connection profile (11) and the cross member (7) only provides the connection between housing (3) and cross member (7); and **in that** at least one additional connection element (14) is provided by way of which the cross member (7) is fastened to the support (2).

6. Sanitary support system according to one of the preceding claims, **characterized in that** the operative connection is provided between housing (3) and cross member (7) by at least one plug-in connection (10); and/or **in that** the operative connection is preferably provided between housing (3) and cross members (7) by at least one screw (9).

7. Sanitary support system (1) according to one of the preceding claims, **characterized in that** the cross members (7) comprise the cross section of a profile extending along a profile axis (P), wherein the profile axis (P) is preferably orientated at right angles to the supports (2); and/or wherein the profile is preferably a U profile or a hollow body profile with a rectangular cross section.

8. Sanitary support system (1) according to one of the preceding claims, **characterized in that** the cross members (7) comprise a fastening portion (16) at their free ends (15) opposite the supports (2), and **in that** the support system (1) includes two further positionally fixed support parts (17), wherein the cross members are mountable with the fastening portion (16) to form the further positionally fixed support part (17).

9. Sanitary support system (1) according to one of the preceding claims, **characterized in that** the housing (3) is closed circumferentially by way of the side walls (4) and at the rear by way of a rear wall (18) and is configured to be open at the front by way of an access opening (19), wherein the interior cavity (5) is accessible through the access opening (19).

10. Sanitary support system (1) according to one of the preceding claims, **characterized in that** the housing (3) comprises a lower housing portion (20) and an upper housing portion (21), wherein the two housing portions (20, 21) are connected together, and wherein, with reference to its width (B) when viewed transversely to the supports (2), the lower housing portion (20) is configured in a wider manner than the upper housing portion (21).

11. Sanitary support system (1) according to Claim 10, **characterized in that** the cross members (7) are located above the lower housing portion (20) in the installed position.

12. Sanitary support system (1) according to one of the preceding claims, **characterized in that** the supports (2) comprise grooves (22) which extend in the direction of the central axis (M) of the supports (2) and in which the housing (3) is displaceably mounted.

13. Sanitary support system (1) according to one of the preceding claims, **characterized in that** the support system (1) further includes a fixture plate (34) with at least one connection location (37) for an outlet fixture, which connection location (37) is supplied with water via at least one water pipe, wherein the water pipe preferably projects into the housing (2) and is connectable to the water supply in the housing (2).

14. Sanitary connection system including a sanitary support system (1) according to one of the preceding claims having a drain unit (6) arranged in the interior cavity of the housing (3) and a sanitary fitting, in particular a washbasin, which sanitary fitting is fluidically connected to the drain unit (6) and mechanically connected to the cross members (7).

15. Sanitary connection system according to Claim 14, **characterized in that** the drain unit (6) comprises an inlet connection (23), a shutoff valve (24), a siphon (25) and an outlet connection (26), wherein the inlet connection (23) projects out of the housing (3) through the access opening (19) out of the interior cavity (5) of the housing (3), and wherein the outlet connection (26) preferably projects out of the housing (3) through one of the named side walls (4) out of the interior (5) of the housing (3).

16. Sanitary connection system according to Claim 15, **characterized in that** the trap (25) and the shutoff valve (24) comprise one access opening each which is closed by way of a cover (30), which access openings are all located below the washbasin.

## Revendications

1. Système de support sanitaire (1) pour un article sanitaire, notamment un lavabo, comprenant
deux supports (2) espacés l'un de l'autre et montables de manière fixe,
un boîtier (3) situé entre les deux supports (2) avec un espace intérieur (5) délimité par des parois latérales (4),
une unité de vidange (6), qui peut être disposée ou est disposée de manière fixe dans le dit espace intérieur (5), et
deux traverses (7), chacune avec au moins un point de fixation (8) pour recevoir des éléments de fixation pour fixer l'article sanitaire aux deux traverses (7), chacune des traverses (7) étant en liaison fixe avec respectivement l'un des supports (2) et faisant saillie transversalement par rapport au support respectif (2) du côté opposé au boîtier (3) du support (2),
le boîtier (3) étant déplaçable le long d'un mouvement de réglage (E) dans sa position de hauteur par rapport aux supports fixes (2) et peut être fixé sur les supports fixes (2) après que le déplacement ait été effectué,
**caractérisé en ce que**
les traverses (7) sont reliées fonctionnellement au boîtier (3) de telle sorte que lorsque la hauteur du logement (3) est ajustée par rapport aux supports fixes (2), les traverses (7) sont déplacées ensemble avec le boîtier (3) de sorte que la position relative entre les traverses (7) et le boîtier (3) avec l'unité de vidange (6) est la même à n'importe quelle position de hauteur.

2. Système de support sanitaire (1) selon la revendication 1, **caractérisé en ce que** la liaison fonctionnelle est une liaison mécanique qui empêche un mouvement relatif entre le boîtier (3) et la traverse (7) au moins dans le sens de mouvement de réglage (E).

3. Système de support sanitaire (1) selon l'une des revendications précédentes, **caractérisé en ce que** le boîtier (3) présente respectivement un profil de raccordement (11) des deux côtés, en particulier du côté tourné vers les supports (2), lesquels comportent des points de fixation (12) pour la fixation du boîtier (3) aux supports (2), et qui comporte des sections de réception (13) pour fournir ladite liaison fonctionnelle entre les traverses (7) et le boîtier (3).

4. Système de support sanitaire (1) selon la revendication 3, **caractérisé en ce que** la liaison fonctionnelle entre les traverses (7) et les profil de raccordement (11) du boîtier (3) est conçue de telle sorte qu'en même temps la charge de l'article sanitaire à fixer par les traverses (7) est introduite via la liaison entre la traverse (7) et le profil de raccordement (11), ainsi que via la liaison entre le profil de raccordement (11) et les supports (2), dans les supports (2).

5. Système de support sanitaire selon la revendication 3, **caractérisé en ce que** la liaison fonctionnelle entre le profil de raccordement (11) et la traverse (7) ne fournit que la connexion entre le boîtier (3) et la traverse (7); et qu'au moins un élément de raccordement supplémentaire (14) est prévu, avec lequel la traverse (7) est fixée au support (2).

6. Système de support sanitaire selon l'une des revendications précédentes, **caractérisé en ce que** la liaison fonctionnelle est assurée par au moins une connexion par fiche (10) entre le boîtier (3) et la traverse (7); et / ou que la liaison fonctionnelle est de préférence assurée par au moins une vis (9) entre le boîtier (3) et la traverse (7).

7. Système de support sanitaire (1) selon l'une des revendications précédentes, **caractérisé en ce que** les traverses (7) ont la section transversale d'un profilé s'étendant le long d'un axe de profilé (P), l'axe de profilé (P) étant de préférence orientée à un angle droit par rapport aux supports (2) ; et / ou dans lequel le profil est de préférence un profil en U ou un profil de corps creux avec une section transversale rectangulaire.

8. Système de support sanitaire (1) selon l'une des revendications précédentes, **caractérisé en ce que** les traverses (7) ont une section de fixation (16) à leurs extrémités libres (15) opposées aux supports (2), et **en ce que** le système de support (1) comporte deux autres parties de support (17) fixes, dans lesquelles les traverses peuvent être montées avec la section de fixation (16) sur l'autre partie de support fixe (17).

9. Système de support sanitaire (1) selon l'une des revendications précédentes, **caractérisé en ce que** le boîtier (3) est fermé sur la circonférence avec les parois latérales (4) et à l'arrière avec une paroi arrière (18) et est conçu de manière ouverte à l'avant avec une ouverture d'accès (19), dans lequel l'espace intérieur (5) est accessible par l'ouverture d'accès (19).

10. Système de support sanitaire (1) selon l'une des revendications précédentes, **caractérisé en ce que** le boîtier (3) comporte une section de boîtier inférieure (20) et une section de boîtier supérieure (21), les deux sections de boîtier (20, 21) étant reliées l'une à l'autre, et dans laquelle la section de boîtier inférieure (20), par rapport à sa largeur (B), vu transversalement par rapport aux supports (2), est réalisée plus large que la section de boîtier supérieure (21).

11. Système de support sanitaire (1) selon la revendication 10, **caractérisé en ce que** les traverses (7), en position montée, se situent au-dessus de la section de boîtier inférieure (20).

12. Système de support sanitaire (1) selon l'une des revendications précédentes, **caractérisé en ce que** les supports (2) présentent une rainure (22) s'étendant en direction de l'axe central (M) des supports (2), dans laquelle le boîtier (3) est monté de manière déplaçable.

13. Système de support sanitaire (1) selon l'une des revendications précédentes, **caractérisé en ce que** le système de support (1) comprend en outre une plaque de robinetterie (34) avec au moins un point de raccordement (37) pour un robinet de sortie, lequel point de raccordement (37) est alimenté en eau via au moins une conduite d'eau, dans lequel que la conduite d'eau fait de préférence saillie dans le boîtier (2) et peut être raccordé à l'alimentation en eau dans le boîtier (2).

14. Système de raccordement sanitaire, comprenant un système de support sanitaire (1) selon l'une des revendications précédentes avec une unité de vidange (6) disposée dans l'espace intérieur du boîtier (3), ainsi qu'un article sanitaire, en particulier un lavabo, lequel article sanitaire est en liaison fluidique avec l'unité de vidange (6) et en liaison mécanique avec les traverses (7).

15. Système de raccordement sanitaire selon la revendication 14, **caractérisé en ce que** l'unité de vidange (6) a un manchon d'entrée (23), une vanne d'arrêt (24), un siphon (25) et un manchon de sortie (26), le manchon d'entrée (23) faisant saillie à travers l'ouverture d'accès (19) depuis l'intérieur (5) du boîtier (3) hors du boîtier (3), et le manchon de sortie (26) faisant saillie de préférence à travers l'une parois latérales (4) mentionnées depuis l'intérieur (5) du boîtier (3) hors du boîtier (3).

16. Système de raccordement sanitaire selon la revendication 15, **caractérisé en ce que** le siphon (25) et la vanne d'arrêt (24) ont chacun une ouverture d'accès fermée par un couvercle (30), lesquelles ouvertures d'accès étant situées toutes sous le lavabo.
